# EUROPÄISCHE PATENTSCHRIFT

(11) **EP 0 654 236 B1**
(45) Veröffentlichungstag und Bekanntmachung des Hinweises auf die Patenterteilung: **01.04.1998**
(21) Anmeldenummer: 94890188.9
(22) Anmeldetag: 04.11.1994
(51) Int. Cl.: A47C 23/06

(54) **Lattenrost**
Slatted bed base
Sommier à lattes

(30) Priorität: 23.11.1993 AT 2369/93; 09.06.1994 AT 1154/94
(43) Veröffentlichungstag der Anmeldung: 24.05.1995
(73) Patentinhaber: OPTIMO HOLZ- UND DRAHTBEARBEITUNG GESELLSCHAFT m.b.H., 5280 Branau (AT)
(72) Erfinder: Johann, Huber, A-5280 Braunau (AT)
(74) Vertreter: Hübscher, Heiner, Dipl.-Ing.

(56) Entgegenhaltungen:
- EP-A- 0 118 652
- DE-A- 3 815 098
- DE-C- 218 961
- FR-A- 2 549 912
- GB-A- 2 169 194

## Beschreibung

Die Erfindung bezieht sich auf einen Lattenrost mit in einem Grundrahmen über Seitenstücke gegen Federkraft abwärts bewegbar abgestützten Latten, wobei die Seitenstücke am Grundrahmen jeweils mittels einer Schlitzführung aus einem vertikalen Führungsschlitz einerseits und einem in den Führungsschlitz eingreifenden horizontalen Führungszapfen anderseits gelagert und in Schlitzführungsrichtung federbelastet sind.

Lattenroste mit im Grundrahmen schwenkverstellbar angeordneten Kopf- und Fußteilen sind bekannt und, wie die AT-B 391 069 zeigt, gibt es auch bereits Lattenroste, die zur Verbesserung der Anpassungsfähigkeit an den liegenden Körper zusätzlich zu den Kopf- und Fußteilen eigenbewegliche Schulterteile aufweisen, um vor allem eine komfortable, druckfreie Seitenlage des Ruhenden zu ermöglichen. Diese Schulterteile umfassen mehrere auf einem gemeinsamen Seitenholmenpaar abgestützte Latten und sind ähnlich wie die Kopf- und Fußteile um eine Querachse schwenkverstellbar gelagert und werden über Federblätter gegen einen oberen Endanschlag gedrückt. Dadurch kommt es bei Belastung zu einer einseitigen Abschwenkbewegung und damit nur zu einer recht groben Anpassung der Liegefläche an die Körperkontur, und außerdem müssen wegen der Blattfedern relativ große Metallteile im Bettbereich eingesetzt werden, was dem heutigen Bestreben, metallfreie Betten zu bauen, widerspricht.

Gemäß der EP-A-0 118 652 sind auch schon Seitenstücke als Halterung der Latten des Lattenrostes bekannt, wobei die Seitenstücke über eine Schlitzführung in einem am Grundrahmen befestigten Beschlag beweglich lagern und zur Abfederung auf einer gummielastischen Auflage des Beschlages aufruhen. Diese Beschläge sind allerdings festigkeitsbedingt aus Metallteilen zusammengesetzt und erhöhen den Konstruktions- und Herstellungsaufwand und sie bieten vor allem den Seitenstücken auch nur eine ungenügende federnde Beweglichkeit für eine ausreichende Anpassung der Latten, die außerdem zur Lagestabilisierung über einen zusätzlichen Mittelgurt aneinander gebunden sind.

Der Erfindung liegt daher die Aufgabe zugrunde, diese Mängel zu beseitigen und einen Lattenrost der eingangs geschilderten Art zu schaffen, der sich durch seine besonders feinfühlige, im Schulterbereich der Körperlage gut nachfolgende Anpassungsmöglichkeit auszeichnet und dabei auch ohne den Einsatz von Metallteilen auskommen kann.

Die Erfindung löst diese Aufgabe dadurch, daß die Seitenstücke an ihrer Unterseite auf einem zwischen grundrahmenfesten Tragbolzen gespannten gummielastischen Stützband aufliegen und die Schlitzführungen die Schwenkbarkeit der Seitenstücke um die Führungszapfen begrenzende Schwenkanschläge aufweisen. Die Schlitz-Zapfenpaarung der Schlitzführungen ermöglicht es den Seitenstücken und damit den zwischen den jeweils zusammengehörenden Seitenstückenpaaren eingesetzten Latten, innerhalb der durch die Schwenkanschläge begrenzten Bereiche die erforderlichen Ausgleichs- und Anpassungsbewegungen durchzuführen, die sowohl Schwenkbewegungen in Richtung zum Kopfteil und in Richtung zum Fußteil als auch Parallelverschiebungen und Kombinationen dieser Bewegungen umfassen können. Die gummielastischen Stützbänder sorgen für die gewünschte Abfederung, da sie trotz ihrer Einfachheit eine bestens auf die verschiedenen Ausgleichsbewegungen der Seitenstücke abgestimmte Federwirkung mit sich bringen. Dabei spielt es keine Rolle, ob die Führungsschlitze in den Seitenstücken und die Zapfen im Grundrahmen oder umgekehrt angeordnet sind, oder in welcher Form die Anschlagbegrenzung erfolgt, so daß weitgehende Freiheit in der konstruktiven Ausführung dieses Lattenrostes besteht. Die Seitenstücke können zur Aufnahme von ein, zwei, aber auch mehreren Latten herangezogen werden und sie eignen sich vor allem zur Abstützung der Latten im Schulterbereich, wo eine feinfühlige Anpassung eine Halterung von nur ein oder zwei Latten pro Seitenstückpaar verlangt.

Eine einfache Konstruktion entsteht, wenn die Schwenkanschläge durch wenigstens einen vertiklen Aufnahmeschlitz einerseits und einen in den Aufnahmeschlitz mit radialem Spiel eingreifenden horizontalen Anschlagzapfen anderseits gebildet sind, so daß sich mit der Schlitz-Zapfenpaarung Anschläge nach beiden Schwenkrichtungen ergeben und die Wahl des Radialspieles den Schwenkbereich bestimmt. An sich genügt eine solche Schlitz-Zapfenpaarung, doch werden aus Platzgründen und aus Festigkeitsgründen zweckmäßigerweise zwei solche Paarungen symmetrisch zur Schlitzführung des Seitenstückes angeordnet sein.

Besitzt der Aufnahmeschlitz eine sich der Höhe nach ändernde Schlitzweite, läßt sich der Schwenkbereich der Seitenstücke in Abhängigkeit von der Höhe vergrößern oder verkleinern, so daß beispielsweise ein in Ausgangslage sich befindendes Seitenstück größere Schwenkfreiheiten bekommt und die Schwenkfreiheit mit zunehmender Absenkung verringert wird, was den Anpassungs- und Belastungsverhältnissen zum Erreichen des gewünschten Liegekomforts entspricht.

Um einen Lattenrost mit eigenem, über seine Seitenholme abgestützten Schulterteil zu erreichen, können nach einer weiteren Ausgestaltung der Erfindung wenigstens jeweils zwei Seitenstücke zu einem Seitenholm zusammengefaßt sein, welche Seitenholme in Schlitzführungen aus jeweils zwei parallelen vertikalen Führungsschlitzen einerseits und zwei in die Führungsschlitze mit radialem Spiel eingreifenden horizontalen Führungszapfen anderseits lagern und an ihrer Unterseite auf zwischen grundrahmenfesten Tragbolzen gespannten gummielastischen Stützbändern aufliegen. Auch durch diese Schlitz-Zapfenpaarungen wird es dem Schulterteil ermöglicht, innerhalb ausreichend weiter Grenzen beliebige Ausgleichs- und Anpassungsbewegungen durchzuführen, wobei es ebenfalls keine Rolle spielt, ob die Führungsschlitze in den Holmen und die Zapfen im Grundrahmen oder umgekehrt angeordnet sind. Durch die paarweise Anordnung der Schlitzführungen sind hier eigene Schwenkanschläge zur Schwenkbegrenzung unnötig, da das Zusammenwirken der Führungsschlitze und Führungszapfen beider Schlitzführungen selbst für die erforderliche Bewegungsbegrenzung sorgen.

Sind am Grundrahmen seitlich neben und zwischen den Seitenstücken Tragbolzen und für benachbarte Seitenstücke gemeinsame Stützbänder vorgesehen, brauchen nicht für alle Seitenstücke eigene Stützbänder verwendet zu werden und die Federwirkung der gemeinsamen Stützbänder wird dennoch abschnittsweise zwischen den Tragbolzen den einzelnen Seitenstücken zugeordnet, so daß die Stützbänder auf die Seitenstücke jeweils eine von den Belastungen der benachbarten Seitenstücke weitgehend unbeeinflußte Rückstellkraft ausüben.

Bilden die Seitenholme an ihrer Unterseite im Bereich der Schlitz-Zapfenpaarungen um etwa Führungsschlitzlänge vorragende Stützköpfe und sind am Grundrahmen seitlich neben und zwischen den Stützköpfen Tragbolzen für die Stützbänder vorgesehen, wird die Federwirkung der Stützbänder abschnittsweise zwischen den Tragbolzen jeweils den einzelnen Stützköpfen zugeordnet, so daß die Stützbänder auf die Seitenholme neben der aufwärts gerichteten Federkraft auch den Schwenkbewegungen entgegengerichtete Rückstellkräfte ausüben.

Um die Federwirkung auf einfache Weise einstellen zu können, bilden die Stützbänder Schlaufen und sind auf die Tragbolzen aufgesteckt, so daß sich je nach Verlauf der Schlaufen relativ zu den Tragbolzen durch eine zusätzliche oder geringere Bolzenabstützung eine weichere oder härtere Federung ergibt.

In der Zeichnung ist der Erfindungsgegenstand an Hand zweier Ausführungsbeispiele näher veranschaulicht, und zwar zeigen Fig. 1 einen Teil eines erfindungsgemäßen Lattenrostes gemäß dem einen Ausführungsbeispiel im Längsschnitt nach der Linie I-I der Fig. 2, wobei der Übersichtlichkeit halber die Latten weggelassen sind, Fig. 2 einen Querschnitt nach der Linie II-II der Fig. 1 und Fig. 3 verschiedene Absenk- und Schwenklagen eines Seitenstückes in einer Schnittdarstellung ähnlich Fig. 1 sowie Fig. 4 einen Teil eines erfindungsgemäßen Lattenrostes gemäß dem anderen Ausführungsbeispiel im Längsschnitt nach der Linie IV-IV der Fig. 5, Fig. 5 einen Querschnitt gemäß der Linie V-V der Fig. 4 und die Fig. 6, 7 und 8 drei verschiedene Anordnungsvarianten einer Seitenholmabstützung dieses Lattenrostes jeweils in schematischer Seitenansicht.

Gemäß dem Ausführungsbeispiel nach Fig. 1 bis 3 ist im Grundrahmen 1 eines nicht weiter dargestellten Lattenrostes ein beweglicher Schulterteil 2 angeordnet, der zur Lattenhalterung federnd abgestützte Seitenstücke 3 mit oberseitigen Ausnehmungen 4 zum Einsetzen von Aufnahmenschuhen für die quer zwischen den paarweise einander gegenüberliegenden Seitenstücken 3 verlaufenden Latten aufweist. Die Seitenstücke 3 sind jeweils mittels Schlitzführungen 5 am Grundrahmen 1 abgestützt, welche Schlitzführung 5 aus einem vertikalen Führungsschlitz 6 im Seitenstück 3 und einem in den Führungsschlitz 6 eingreifenden horizontalen Führungszapfen 7 des Grundrahmens 1 besteht. Zur Begrenzung der Schwenkbarkeit der Seitenstücke 3 sind außerdem Schwenkanschläge aus zwei symmetrisch zum Führungsschlitz 6 angeordneten Aufnahmeschlitzen 8 im Grundrahmen 1 und mit radialem Spiel in diese Aufnahmeschlitze 8 eingreifenden horizontalen Anschlagzapfen 9 der Seitenstücke 3 vorgesehen, welche Aufnahmeschlitze 8 sich nach oben hin erweitern, so daß die Verschwenkbarkeit der Seitenstücke 3 mit zunehmender Absenkung abnimmt.

Die Seitenstücke 3 bilden an ihrer Unterseite im Bereich der Führungsschlitze 6 abgerundete Stützköpfe 10, mit denen sie auf einem gummielastischen Stützband 11 aufliegen. Dieses Stützband 11 ist zu einer Schlaufe 12 geschlossen und über seitlich neben und zwischen den Seitenstücken 3 am Grundrahmen 1 angesetzten Tragbolzen 13 gespannt.

Auf Grund der Schlitzführungen 5 einerseits und der federelastischen Abstützung anderseits lassen sich die Seitenstücke 3 und damit die Latten des Schulterteils 2 innerhalb der vor allem durch die Schwenkanschläge gegebenen Grenzen mit vielen Freiheitsgraden bewegen, wie dies in Fig. 3 angedeutet ist. Wegen dieser Beweglichkeit und der Einzelaufhängung der Seitenstücke 3 ist eine allen Anforderungen gerecht werdende, feinfühlige Anpassung des Schulterteiles an die jeweilige Körperlage eines Ruhenden garantiert.

Gemäß dem Ausführungsbeispiel nach Fig. 4 bis 8 ist im Grundrahmen 201 eines nicht weiter dargestellten Lattenrostes ein nur mit einem Seitenholm 202 angedeuteter Schulterteil beweglich gelagert, welcher Seitenholm 202 im Bereich seiner Oberseiteausnehmungen 203 zum Einsatz von Aufnahmeschuhen für die quer zwischen den beiden einander gegenüberliegenden Seitenholmen 202 verlaufenden Latten des Schulterteiles aufweisen. Die Seitenholme 202 sind mittels Schlitzführungen 204 am Grundrahmen 201 abgestützt, die jeweils aus zwei parallelen vertikalen Führungsschlitzen 205 in den Seitenholmen 202 und zwei in die Führungsschlitze 205 eingreifenden horizontalen Führungszapfen 206 des Grundrahmens 201 bestehen. Die Führungszapfen 206 sitzen mit radialem Spiel innerhalb der Führungsschlitze 205, wobei zur Reibungsverminderung der Relativbewegungen in den Führungsschlitzen 205 eine Gleithülse 207 eingesetzt und zwischen Seitenholm 202 und einem die Führungsschlitze 205 an der rahmenabgewandten Innenseite übergreifenden Kopfteil 208 der Führungszapfen 206 eine Gleitscheibe 209 eingelegt ist. Die Seitenholme 202 bilden an der Unterseite im Bereich der Führungsschlitze 205 etwa um Führungsschlitzlänge vorragende Stützköpfe 210, mit denen sie auf einem gummielastischen Stützband 211 aufliegen. Dieses Stützband 211 ist zu einer Schlaufe 212 geschlossen und über drei seitlich neben und zwischen den Stützköpfen 210 am Grundrahmen 201 angesetzte Tragbolzen 213 gespannt.

Auf Grund der Schlitzführungen 204 einerseits und der federelastischen Abstützung anderseits lassen sich die Seitenholme und damit der Schulterteil des Lattenrostes innerhalb der durch die Dimensionierung bzw. Anordnung der Schlitz-Zapfenpaarungen sowie der Stützkopf und Tragbolzen gegebenen Anschläge und Grenzen mit vielen Freiheitsgraden bewegen, wie dies in Fig. 4 strichpunktiert für ein paralleles Absenken bzw. ein einseitiges Verschwenken veranschaulicht ist, so daß eine allen Anforderungen gerecht werdende Anpassung des, Schulterteiles an die jeweilige Körperlage eines Ruhenden gewährleistet ist.

Um die Anpassungsbewegung und die Federbeaufschlagung des Schulterteiles auf einfache Weise beeinflussen zu können, bildet das gummielastische Stützband 211 eine Schlaufe 212, die sich, wie in den Fig. 6 bis 8 angedeutet, auf drei verschiedene Arten auf die Tragzapfen 213 aufstecken läßt. Gemäß Fig. 6 sitzt die Schlaufe 212 auf den beiden äußeren Tragzapfen 213 und wird gemeinsam über den mittleren Tragzapfen 213 hinweggeführt, gemäß Fig. 7 umschließt die Schlaufe 212 alle drei Tragzapfen 213 und gemäß Fig. 8 wird die auf den beiden äußeren Tragzapfen 213 aufgesteckte Schlaufe 212 unterhalb des mittleren Tragzapfens 213 vorbeigeführt, so daß sich jeweils unterschiedliche Dehnungs- und Abstützverhältnisse ergeben, was die gewünschte Beeinflussung der Federeigenschaften mit sich bringt.

## Patentansprüche

1. Lattenrost mit in einem Grundrahmen (1) über Seitenstücke (3) gegen Federkraft abwärts bewegbar abgestützten Latten, wobei die Seitenstücke (3) am Grundrahmen (1) jeweils mittels einer Schlitzführung (5) aus einem vertikalen Führungsschlitz (6) einerseits und einem in den Führungsschlitz (6) eingreifenden horizontalen Führungszapfen (7) anderseits gelagert und in Schlitzführungsrichtung federbelastet sind, dadurch gekennzeichnet, daß die Seitenstücke (3) an ihrer Unterseite auf einem zwischen grundrahmenfesten Tragbolzen (13) gespannten gummielastischen Stützband (11) aufliegen und die Schlitzführungen (5) die Schwenkbarkeit der Seitenstücke (3) um die Führungszapfen (7) begrenzende Schwenkanschläge (8, 9) aufweisen.

2. Lattenrost nach Anspruch 1, dadurch gekennzeichnet, daß die Schwenkanschläge durch wenigstens einen vertikalen Aufnahmeschlitz (8) einerseits und einen in den Aufnahmeschlitz (8) mit radialem Spiel eingreifenden horizontalen Anschlagzapfen (9) anderseits gebildet sind.

3. Lattenrost nach Anspruch 2, dadurch gekennzeichnet, daß der Aufnahmeschlitz (8) eine sich der Höhe nach ändernde Schlitzweite besitzt.

4. Lattenrost nach Anspruch 1, mit in einem Grundrahmen (201) zueinander relativverstellbar angeordneten Kopf-, Fuß- und Schulterteilen, wobei der Schulterteil über seine Seitenholme (202) gegen Federkraft abwärts bewegbar am Grundrahmen (201) abgestützt ist, dadurch gekennzeichnet, daß wenigstens jeweils zwei Seitenstücke zu einem Seitenholm (202) zusammengefaßt sind, welche Seitenholme in Schlitzführungen (204) aus jeweils zwei parallelen vertikalen Führungsschlitzen (205) einerseits und zwei in die Führungsschlitze (205) mit radialem Spiel eingreifenden horizontalen Führungszapfen (206) anderseits lagern und an ihrer Unterseite auf zwischen grundrahmenfesten Tragbolzen (213) gespannten gummielastischen Stützbändern (211) aufliegen.

5. Lattenrost nach einem der Ansprüche 1 bis 3, dadurch gekennzeichnet, daß am Grundrahmen (1) seitlich neben und zwischen den Seitenstücken (3) Tragbolzen (13) und für benachbarte Seitenstücke (3) gemeinsame Stützbänder (11) vorgesehen sind.

6. Lattenrost nach Anspruch 4, dadurch gekennzeichnet, daß die Seitenholme (202) an ihrer Unterseite im Bereich der Schlitz-Zapfenpaarungen (205, 206) um etwa Führungsschlitzlänge vorragende Stützköpfe (210) bilden und am Grundrahmen (201) seitlich neben und zwischen den Stützköpfen (210) Tragbolzen (213) für die Stützbänder (211) vorgesehen sind.

7. Lattenrost nach einem der Ansprüche 1 bis 6, dadurch gekennzeichnet, daß die Stützbänder (11, 211) Schlaufen (12, 212) bilden und auf die Tragbolzen (13, 213) aufgesteckt sind.

## Claims

1. A slatted bed comprising slats which are supported in a base frame (1) so as to be movable downwardly against spring force by way of side pieces (3), the latter being mounted on the base frame (1) in each case by means of a slotted guide (5) consisting, on the one hand, of a vertical guide slot (6) and, on the other hand, of a horizontal guide pin (7) engaging in the guide slot (6), and being spring-loaded in the direction of the slotted guide, characterised in that the side pieces (3) rest at their undersides on an elastomeric support band (11) clamped between support bolts (13) fixed to the base frame, and the slotted guides (5) comprise pivot stops (8, 9) which limit the pivotability of the side pieces (3) about the guide pins (7).

2. A slatted bed according to claim 1, characterised in that the pivot stops are formed, on the one hand, by at least one vertical receiving slot (8) and, on the other hand, by a horizontal stop pin (9) engaging in the receiving slot (8) with radial clearance.

3. A slatted bed according to claim 2, characterised in that the receiving slot (8) has a slot width which varies in the vertical direction.

4. A slatted bed according to claim 1, having head, foot and shoulder parts, which are disposed in a base frame (201) so as to be relatively movable to one another, the shoulder part being supported on the base frame (201) so as to be movable downwardly against spring force by way of its side members (202), characterised in that at least two side pieces are combined in each case to form a side member (202), which side members are mounted in slotted guides (204) each consisting, on the one hand, of two parallel vertical guide slots (205) and, on the other hand, two horizontal guide pins (206) engaging in the guide slots (205) with radial clearance, and rest at their underside on elastomeric support bands (211) clamped between support bolts (213) fixed to the base frame.

5. A slatted bed according to any one of claims 1 to 3, characterised in that support bolts (13) are provided on the base frame (1) laterally next to and between the side pieces (3) and common support bands (11) are provided for adjacent side pieces (3).

6. A slatted bed according to claim 4, characterised in that the side members (202) form support heads (210) at their underside in the region of the pairs of slots and pins (205, 206), said support heads (210) projecting by approximately the guide slot length, and support bolts (213) for the support bands (211) are provided on the base frame (201) laterally next to and between the support heads (210).

7. A slatted bed according to any one of claims 1 to 6, characterised in that the support bands (11, 211) form loops (12, 212) and are pushed on to the support bolts (13, 213).

## Revendications

1. Un sommier à lattes, comportant des lattes, soutenues, de façon à pouvoir être déplacées vers le bas à l'encontre d'une force élastique, sur des pièces latérales (3), dans un cadre de base (1), les pièces latérales (3) étant montées sur le cadre de base (1) chacune au moyen d'un guidage à fente (5), constitué d'une fente de guidage verticale (6), d'une part, et d'un tenon de guidon (7) horizontal, s'engageant dans la fente de guidage (6), d'autre part, et les pièces latérales (3) étant chargé élastiquement dans la direction du guidage à fente, caractérisé en ce que les pièces latérales (3) reposent, sur leur face inférieure, sur une bande d'appui (11) ayant l'élasticité du caoutchouc, tendue entre des boulons support (13) fixés au cadre de base, et les guidages à fentes (5) présentant des butées de pivotement (8, 9), limitant la possibilité de pivotement des pièces latérales (3) autour des tenons de guidage (7).

2. Un sommier à lattes selon la revendication 1, caractérisé en ce que les butées de pivotement sont constituées par au moins une fente de réception verticale (8), d'une part, et un tourillon de butée (9) horizontal, s'engageant dans la fente de logement (8) avec un jeu radial, d'autre part.

3. Un sommier à lattes selon la revendication 2, caractérisé en ce que la fente de logement (8) a une largeur qui varie en fonction de la hauteur.

4. Un sommier à lattes selon la revendication 1, avec des parties tête, pied et épaule, disposées, avec une possibilité de déplacement relatif les unes par rapport aux autres, dans un corps de base (201), la partie épaule étant soutenue, par l'intermédiaire de ses montants latéraux (202), à l'encontre d'une force élastique, avec une possibilité de déplacement vers le bas, sur le cadre de base (201), caractérisé en ce qu'au moins chaque fois deux pièces latérales sont regroupées pour constituer un montant latéral (202), les montants latéraux siégeant dans des guidages à fentes (204) constitués chacun de deux fentes de guidage verticales (205) parallèles, d'une part, et de deux tourillons de guidage (206) horizontaux, s'engageant dans les fentes de guidage (205) avec un jeu radial, d'autre part, et les montants latéraux (202) reposant, sur leur face inférieure, sur des bandes d'appui (211) ayant l'élasticité du caoutchouc, tendues entre des boulons support (213) fixés au cadre de base.

5. Sommier à lattes selon l'une des revendications 1 à 3, caractérisé en ce que sont prévus sur le cadre de base (1), latéralement, à côté et entre les pièces latérales, des boulons support (13) et, pour des pièces latérales (3) voisines, des bandes d'appui (11) communes.

6. Sommier à lattes selon la revendication 4, caractérisé en ce que les montants latéraux (202) constituent, sur leur face inférieure, dans la zone des appairages tenonsfentes (205, 206), des têtes d'appui (210) faisant saillie d'une longueur à peu près égale à la longueur de la fente de guidage et, sur le cadre de base (201) étant prévus, pour les bandes d'appui (211), des boulons support (213), placés latéralement, à côté, et entre les têtes d'appui (210).

7. Sommier à lattes selon l'une des revendications 1 à 6, caractérisé en ce que les bandes d'appui (11, 211) constituent des boucles (12, 212) et sont enfilées sur les boulons support (13, 213).
